# EUROPÄISCHE PATENTSCHRIFT

(11) **EP 2 183 446 B1**
(45) Veröffentlichungstag und Bekanntmachung des Hinweises auf die Patenterteilung: **24.08.2016**
(21) Anmeldenummer: 08801436.0
(22) Anmeldetag: 04.04.2008
(51) Int. Cl.: E04G 21/12

(54) **SEILSCHLAUFENSCHIENE**
CABLE-LOOP RAIL
PROFILÉ D'ANCRAGE POUR BOUCLES DE CÂBLE

(30) Priorität: 26.07.2007 DE 202007010509 U
(43) Veröffentlichungstag der Anmeldung: 12.05.2010
(73) Patentinhaber: Philipp GmbH, 63741 Aschaffenburg (DE)
(72) Erfinder: PHILIPP, Martin, 63864 Glattbach (DE)
(74) Vertreter: WSL Patentanwälte Partnerschaft mbB
(86) Internationale Anmeldenummer: PCT/EP2008/002703
(87) Internationale Veröffentlichungsnummer: WO 2009/012827

(56) Entgegenhaltungen:
- WO-A-2007/031128
- DE-A1-102004 043 454
- DE-U1- 8 810 509
- DE-U1- 29 723 990
- FR-A- 2 560 913
- "Schalungszubehör und Trennfit" 31. Dezember 2006 (2006-12-31), FRANK , LEIBFLING , XP002494071 Seite 7

## Beschreibung

Die vorliegende Erfindung betrifft eine Schiene zur Aufnahme von Seilschlaufen für die Verbindung von Fertigbauteilen, bestehend aus einer Schiene mit U-förmigem Profil, welche eine Grundplatte und zwei abgewinkelte Seitenwände aufweist, mit Durchbrüchen in der Grundplatte des U-Profils für die Durchführung von Seilschlaufen und mit einer den Halt im Fertigbauteil verbessernden Oberflächenstruktur in Form von vorstehenden und/oder rückspringenden Wandabschnitten in der Grundplatte und/oder an den Seitenwänden des U-Profils.

Zur besseren Unterscheidung von Seitenwänden anderer Bauteile werden die Seitenwände der im Querschnitt U-förmigen Schienen im folgenden als "Seitenplatten" bezeichnet, ohne daß damit eine spezielle Geometrie definiert werden soll.

Eine entsprechende Schiene ist beispielsweise bekannt aus der WO 2007/031128.

Die Fertigbauteile, insbesondere Betonfertigwände, und -stützen werden für eine schnelle und präzise Verbindung miteinander entlang ihrer Stirn- und Seitenflächen vor allem entlang ihrer vertikaler

Erstreckung häufig mit sogenannten Seilschlaufen ausgestattet. Hierzu werden in eine Schalung, mit deren Hilfe das Fertigbauteil hergestellt wird, neben einer üblichen Stahlbewehrung z. B. entlang der Kantenflächen bzw. Stirnflächen der zu gießenden Betonteile auch Stahlschlaufen eingelegt, die aus zu einer Schlaufe zusammengelegten Stahlseilabschnitten bestehen, deren zusammengelegte Enden ein Stück weit (z. B. 15 bis 50 cm) in das Innere des Betonfertigteils hineinragen, während die von diesem Stahlseilabschnitt gebildete Schlaufe aus einer Fläche bzw. Stirnseite des Betonfertigteils hervorsteht. Diese Stirnfläche ist im allgemeinen in Form einer in Längsrichtung der Stirnfläche verlaufenden Nut strukturiert, wobei die Seilschlaufe von einem Nutgrund ausgeht und sich gegebenenfalls noch ein Stück weit über die freie Kante des Betonfertigteils hinaus erstreckt. Ein gegenüberliegendes Bauteil, welches seinerseits eine entsprechende Nut in einer Stirnfläche oder Seitenfläche und daraus hervorstehende Seilschlaufen aufweist, wird mit dem erstgenannten Bauteil bündig entlang der die Seilschlaufen aufweisenden Stirnflächen bzw. Nutöffnungen zusammengefügt, wobei die überstehenden Enden der Seilschlaufen des einen Teils in die nutförmige Aussparung des gegenüberliegenden Teils eingreifen und die Seilschlaufen beider zusammengefügter Bauteile einander überlappen. Dann wird eine zusätzliche Bewehrung parallel zu den Stirnflächen der Fertigteile in die Nuten bzw. zwischen den Nuten der einander zugewandten Stirnflächen eingefügt und durchgreift dabei gleichzeitig die Seilschlaufen beider Bauteile, die auf diese Weise gesichert werden. Anschließend werden beide Nuten mit einer Vergussmasse bzw. einem Vergussmörtel aufgefüllt, so daß die beiden Fertigteile anschließend fest miteinander verbunden sind, wobei die Seilschlaufen und der sich durch die Seilschlaufen erstreckende Bewehrungsstab neben der Mörtelverbindung eine zusätzliche, sich über beide Bauteile hinweg erstreckende Bewehrung bilden, die einen sicheren Halt zwischen diesen beiden Bauteilen gewährleistet.

Das ordnungsgemäße Positionieren der Seilschlaufen in der Weise, daß sie den vorstehend beschriebenen Zweck erfüllen können, ist ohne zusätzliche Hilfsmittel mühsam. Aus diesem Grund sind sogenannte Seilschlaufenkästen oder auch Seilschlaufenschienen entwickelt worden, die aus einem U-Profil bestehen, dessen Grundplatte Durchbrüche zur Hindurchführung von Seilschlaufen hat, wobei diese Seilschlaufen im allgemeinen durch ein in einen Durchbruch eingeklemmtes Kunststoffteil gehalten werden, so daß die freien Enden des die Schlaufe bildenden Stahlseiles auf der Rückseite des U-Profils im wesentlichen senkrecht zu der Grundplatte hervorstehen, während auf der Vorderseite der im Profil U-förmigen Schiene die Seilschlaufe sich annähernd rechtwinklig von der Grundplatte des U-Profils erstreckt. Derartige Schienen oder auch entsprechend kürzere, nur eine oder zwei Seilschlaufen aufnehmende Kästen werden entlang der Stirnflächen eines noch herzustellenden Fertigbauteils in eine entsprechende Schalung eingebracht und fixiert. Anschließend wird Beton oder eine entsprechende Vergussmasse in die Schalung eingebracht und füllt den durch die Schalung vorgegebenen Raum aus, mit Ausnahme des Innenraumes der U-förmigen Profil-schiene oder entsprechender Seilschlaufenkästen, wobei eine entsprechende Profilschiene nach dem Aushärten des Betons bzw. der Vergussmasse entlang der Grundplatten und entlang der Seitenplatten von Beton umhüllt ist und mit ihrer offenen Seite die in der Stirnfläche des Betonfertigteils vorzusehende Nut definiert. Dabei weisen die Grundplatten und Seitenplatten der U-Profilschienen in der Regel auch vorspringende und/oder rückspringende Oberflächenabschnitte auf die den Halt der Schiene im Beton verbessern sollen.

Zur besseren Handhabung derartiger Schienen oder Seilschlaufenkästen werden die Seilschlaufen vor der Befestigung in der Schalung und auch während des Betonierens oder auch während des anschließenden Transports der Fertigteile um etwa 90 ° nach innen in die durch die Profilschiene definierte Nut eingeklappt und in dieser Position fixiert, so daß sie nicht über die freien Kanten bzw. die Öffnung des U-Profils hervorstehen. Gegebenenfalls kann hierzu auch noch eine die offene Seite des U-Profils abdeckende Platte vorgesehen sein, die auf das offene U-Profil aufgeklemmt wird und beispielsweise direkt an einer Schalungsinnenseite befestigt werden kann.

Derartige Schienen bestehen zumeist aus verzinktem Stahlblech oder eventuell (vor allem in Form kürzerer Seilschlaufenboxen) aus Kunststoff. Diese Materialien haben jedoch an sich nur eine relativ schlechte Haftung an Beton.

Dies gilt trotz des Vorsehens der oben erwähnten Oberflächenstrukturen, die zumeist aus einwärts oder auswärts gedrückten, noppen- oder schuppenartigen Wandabschnitten bestehen, die vor allem in den Seitenplatten, aber auch in der Grundplatte des U-Profils ausgebildet sein können. Diese Prägungen in Form von Vorsprüngen oder Rücksprüngen in den Seitenwänden und/oder der Grundplatte erhöhen zwar den Widerstand gegen Längsverschiebungen der Schiene in dem fertiggegossenen Betonteil, jedoch sind die dadurch über die Schiene in den Beton einzuleitende Kräfte immer noch relativ gering. Dies führt z. B. dazu, daß bei in Längsrichtung der Stirnflächen der Fertigbauteile wirkenden Kräften diese Kräfte nicht sehr wirkungsvoll von einem Fertigbauteil auf das andere übertragen werden können, so daß bei Überschreiten relativ geringer Kraftgrenzwerte, die auch als "Querkrafttragfähigkeit parallel zu Fuge" bezeichnet werden, die Schiene entweder die feste Haftung an dem Beton des zugehörigen Fertigbauteils oder an dem die gegenüberliegen Nuten und die Fuge zwischen den Fertigbauteilen ausfüllenden Vergussmörtel verliert. Dies führt zu unerwünschten und Rissen im Fugenbereich zwischen den Fertigbauteilen, was Gebrauchstauglichkeit einschränkt, auch wenn die Seilschlaufen nach wie vor einen sicheren Zusammenhalt der Bauteile gewährleisten.

Zwar tragen auch die Seilschlaufen zu einer Verbesserung der Querkrafttragfähigkeit bei, jedoch lässt sich der mangelnde Halt der Schienen an dem Beton oder dem Vergussmörtel nur begrenzt durch eine Erhöhung der Seilschlaufenzahl und -Dichte (mehr Seilschlaufen in kürzeren Abständen) ausgleichen, was außerdem die Schienen und das Gesamtsystem verteuert.

Aus der DE 10 2004 043 454 A1 ist eine Verwahrvorrichtung für Bewehrungsstäbe bekannt, aufweisend ein Bodenteil und ein Deckelteil, welches in einer Deckelwand Durchtrittsöffnungen für die Bewehrungsstäbe aufweist. Zur lösbaren Befestigung von Bodenteil und Deckelteil ist eine Anzahl von Steckverbindungen vorgesehen, wobei je eine Steckverbindung als Verbindungskomponenten eine Stecköffnung und eine Steckzunge aufweist, deren freies Ende durch die Stecköffnung hindurchführbar und zur Erzielung eines Formschlusses deformierbar ist, und wobei jeweils eine Verbindungskomponente an dem Bodenteil und die jeweils andere Verbindungskomponente an dem Deckelteil vorgesehen ist.

Die WO 2007/031128 A1 zeigt eine Verbindungsvorrichtung zum querkraftschlüssigen Verbinden von Betonbauteilen, insbesondere Betonfertigbauteilen. Die Vorrichtung weist einen länglichen Verwahrkasten zum Einbringen in eine Stirnseite der Bauteile, der eine Boden und zumindest zwei sich in einer Längsrichtung des Bodens erstreckende Seitenwände umfasst, mindestens ein flexibles Bewehrungsschlaufenelement, das in dem Verwahrkasten aufnehmbar und aus diesem heraus auslenkbar ist, auf, wobei der Boden eine Bodenprofilierung mit in Längsrichtung alternierenden Gruppen von Bodenvorsprüngen und Bodenvertiefungen aufweist, wobei jede Gruppe mindestens einen Bodenvorsprung bzw. mindestens eine Bodenvertiefung aufweist.

Dieses Dokument offenbart ebenso alle technischen Merkmale des Oberbegriffs des Anspruchs 1.

Die deutsche Gebrauchsmusterschrift DE 297 23 990 U1 betrifft eine Vorrichtung zum Verbund von Betonfertigteilen, bestehend aus mindestens einer Seilschlaufe, die mit dem einen Ende im Betonfertigteil verankert ist und deren anderes, schlaufenartiges Ende mit einem in die Stirnfläche des Betonfertigteiles eingesetzten Halteteil zusammenwirkt, um die Seilschlaufe während der Herstellung des Betonfertigteils rechtwinklig elastisch abzubiegen und für den Verbund freizugeben, wobei das Halteteil als länglicher, im Querschnitt im wesentlichen gleichförmiger Blechkasten ausgebildet ist. Der Kastenboden weist eine oder mehrere Durchbrechungen für die Seilschlaufe auf, wobei die Seitenwände des Blechkastens durch Abkantung gewonnen sind um den Blechkasten im Querschnitt eine U-Form zu geben und wobei die Endabdeckungen durch Umbiegungen gewonnen sind.

Die deutsche Gebrauchsmusterschrift zeigt eine Vorrichtung zum Einsetzen in eine Schalung für ein Betonteil, mit einem kastenartigen, mittels eines Deckels verschließbaren aus Metall bestehenden Verwahrungselement für Bewehrungsstähle, bei dem zumindest die Seitenwände und der Boden profiliert und aus einem einstückigen Zuschnitt gefertigt sind.

Gegenüber diesem Stand der Technik liegt der vorliegenden Erfindung die Aufgabe zugrunde, eine Schiene der eingangs genannten Art derart auszugestalten, daß sie für die Aufnahme größerer Lasten geeignet ist, d.h. bei einer gegebenen Zahl von Seilschlaufen in die über die Seilschlaufen und über die die Seilschlaufen haltende Schiene größere Kräfte in die betreffenden Fertigbauteile eingeleitet werden können, und vor allem die Querkrafttragfähigkeit verbessert wird, so daß die betreffende Verbindung auch ohne Erhöhung der Seilschlaufenzahl höhere statische Belastungen aufnehmen kann.

Diese Aufgabe wird dadurch gelöst, daß mindestens in der Grundplatte des U-Profils zusätzlich zu den Durchbrüchen für die Seilschlaufen mindestens ein einseitig offener Hohlraum vorgesehen ist, dessen in der Ebene der Grundplatte gemessene Querschnittsfläche mindestens 4 cm² und dessen minimales Längen-, Breiten- und Tiefenmaß jeweils mindestens 1 cm beträgt, wobei der mindestens eine Hohlraum durch eine Öffnung in der Grundplatte und einen an seiner Unterseite offenen und im übrigen geschlossenen Hohlkörper gebildet wird, der passend in die in der Grundplatte vorgesehene Öffnung eingesetzt ist. Derartige Hohlräume ersetzen ganz oder teilweise die herkömmlich vorgesehene Oberflächenstruktur oder sie sind zusätzlich zu einer solchen Oberflächenstruktur vorgesehen. Anstatt einer Vielzahl relativ kleiner vorspringender und rückspringender Wandabschnitte, wie sie herkömmlich an entsprechenden Schienen vorgesehen wurden, sind also nunmehr Hohlräume mit relativ großem Querschnitt und vor allem einer relativ großen Tiefe an der Grundplatte der Schiene vorgesehen, die beim Vergießen der Schiene mit Beton durch diesen ausgefüllt werden oder ausgespart bleiben, so daß der Beton mindestens entlang des jeweiligen Nutgrundes massive Nocken oder Hohlräume mit einer Querschnittsfläche von mindestens 4 cm² und einer Tiefe von mindestens 1 cm ausbildet, die in die Hohlräume der Schiene eingreifen, bzw. die von Vergussmörtel in der Schiene ausgefüllt werden, somit die Grundplatte der Schiene durchgreifen und ein Verschieben der Schiene in Längsrichtung bzw. ein Sich-Lösen der Schiene von dem Beton wesentlich besser verhindern als die bekannten und durch Verformen oder Stanzen der Schienenseitenwände und Grundplatten gebildeten Oberflächenstrukturen.

Zweckmäßigerweise sind die betreffenden Hohlräume in der Draufsicht rechtwinklig und haben gemäß einer Ausführungsform der Erfindung Mindestmaße von 2 x 3 cm², in anderen Ausführungsformen von 4 x 3 cm² und in einer Ausführungsform etwa 10 x 3 cm² oder auch 10 x 5 cm², wobei das jeweils zuerst angegebene Maß in Längsrichtung der Schiene und das zweite Maß in Querrichtung der Schiene gemessen ist.

Da entsprechende Hohlräume nicht oder nur mit erheblichem Aufwand allein durch entsprechende Formgebung einstückig durch Prägen der Schiene ausgeformt werden können, werden die jeweilige Hohlräume durch eine Öffnung in der Grundplatte und einen an seiner Unterseite offenen und im übrigen geschlossenen Hohlkörper gebildet, der passend in die in der Grundplatte vorgesehene Öffnung eingesetzt ist.

Die offene Seite des Hohlkörpers fällt dann mehr oder weniger mit der Öffnung in der Grundplatte zusammen und der Hohlkörper erstreckt sich im übrigen in das U-Profil der Schiene hinein (oder aus diesem heraus). Der Hohlkörper kann zum Beispiel ein in etwa quaderförmiger Kunststoffkasten sein, der optional entlang seines Öffnungsrandes einen kleinen Flansch aufweist, welcher sich im montierten Zustand auf den Rand der entsprechenden Öffnung in der Grundplatte auflegt. Rastelemente, die hinter dem Rand der Grundplattenöffnung verrasten, können gemäß einer Ausführungsform den Hohlkörper am Rand der Grundplattenöffnung fixieren.

Dabei sind auch Mischformen denkbar, bei denen beispielsweise ein Teil der Seitenwände des Hohlkörpers durch freigestanztes und nach einer Seite umgebogenes Material der Grundplatte gebildet wird, so daß ein einzusetzendes Teil nur noch die so bereits bestehenden Wandabschnitte zu einem entsprechenden, nur an einer Seite offenen Hohlkörper ergänzen muß.

Um bei dem Vergießen der Schiene mit dem entsprechenden Betonfertigteil die Nocken in einer gewünschten Form und Größe zu erhalten, ist gemäß einer Ausführungsform der Erfindung vorgesehen, daß der Hohlraum sich von seinem Rand an der Grundplatte in das Innere der Schiene erstreckende Seitenwände und einen zur Innenseite der Schiene hin geschlossenen Boden aufweist. Diese Seitenwände und der Boden definieren dann exakt die geometrische Struktur eines in die Grundplatte der Schiene eingreifenden Betonnockens. Wie bereits erwähnt, sollte das Tiefenmaß eines solchen Nockens mindestens 10 mm betragen, so daß demzufolge die senkrecht zu den Kanten des Hohlraums gemessene Höhe der Seitenwände ebenfalls mindestens etwa 10 mm betragen sollte und gemäß einer Ausführungsform mindestens 20 mm beträgt.

Gemäß einer anderen Ausführungsform der Erfindung kann der an einer Seite offene Hohlraum aber auch in der Weise an der Grundplatte oder den Seitenplatten des U-Profils vorgesehen sein, daß seine Seitenwände sich von der Grundplatte (bzw. den Seitenwänden) aus nach außen erstrecken. In diesem Fall bilden sich bei der Verbindung benachbarter Betonfertigteile die Grundplatte der Schienen durchgreifende Nocken aus Vergussmörtel, die sich in den Nutgrund (oder die Nutwände) an der Stirnfläche oder Seitenfläche eines Betonfertigteils hinein erstrecken und auf diese Weise ebenso die Querkrafttragfähigkeit durch Verbesserung des Verbundes Schiene-Fertigbauteil erhöhen wie bei der oben beschriebenen Ausführungsform. Auch wenn diese Ausführungsform im Wesentlichen dem gleichen Funktionsprinzip unterliegt wie eine Schiene mit einwärts ragenden Seitenwänden des Hohlraumes bzw. der Hohlräume und deshalb vom Schutzumfang der vorliegenden Erfindung umfasst sein soll, ist sie wegen eines entsprechend höheren Verbrauchs an teurem Vergussmörtel weniger bevorzugt. Außerdem sind diese Varianten der Erfindung etwas unhandlicher und unpraktischer im Gebrauch, weil die Hohlkörper von der Grundplatte der Schiene nach außen abstehen. Im Folgenden wird daher überwiegend die bevorzugte Variante mit einwärts ragenden Wänden bzw. Hohlräumen beschrieben, jedoch ist die jeweilige Variante mit auswärts gerichteten Wänden dabei in analoger Weise mitzudenken.

Gemäß einer Ausführungsform der Erfindung sind in Abständen voneinander mehrere Hohlräume in der Grundplatte der Schiene vorgesehen, wobei wiederum gemäß einer besonderen Ausführungsform der Erfindung die gesamte Querschnittsfläche der Hohlräume bzw. der daraus entstehenden Nocken mindestens 5% besser mindestens 10% der Gesamtfläche der Grundplatte ausmacht und vorzugsweise bis zu etwa einem Drittel der Fläche der Grundplatte beträgt.

Dabei haben benachbarte Hohlräume, zwischen denen jeweils eine Seilschlaufe angeordnet ist, mindestens einen Abstand voneinander, der der Länge des aus der Grundplatte hervorstehenden Abschnittes der Seilschlaufe entspricht und vorzugsweise mindestens 10 % größer ist als diese Länge. Die Seilschlaufe kann dann, wenn sie neben Hohlräumen durch die Grundplatte hindurchtritt, in eine Position umgeklappt werden, in der die durch die Seilschlaufe definierte Ebene parallel zur Grundplatte liegt, so daß die Seilschlaufe vollständig zwischen den Seitenwände aufgenommen ist und nicht aus der offenen Oberseite der Schiene hervorragt. Diese Seilschlaufenposition wird in der Regel in der Verschalung und auch beim Transport der Platten beibehalten, solange die Seilschlaufen nicht benötigt werden, um beispielsweise die Platten daran aufzuhängen und zu transportieren und solange sie noch nicht der Verbindung mit benachbarten Fertigbauteilen dienen.

Die erfindungsgemäßen Hohlräume sind deshalb soweit voneinander beabstandet, daß dort, wo zwischen zwei Hohlräumen eine Seilschlaufe vorhanden ist, genügend Platz zum Einklappen bzw. Abwinkeln der Seilschlaufe zwischen den benachbarten Hohlräumen vorhanden ist. Gemäß einer Ausführungsform beträgt der lichte Abstand zwischen benachbarten Hohlräumen, zwischen denen eine Seilschlaufe angeordnet ist, mindestens das Doppelte der in dieser Richtung gemessenen Länge der Hohlräume.

In einer alternativen Ausführungsform, bei welcher die Seitenplatten des U-Profils deutlich höher sind als die Tiefe der Hohlräume, entsprechend der von der offenen Seite aus gemessenen Höhe der Seitenwände der Hohlräume, könnten die Seilschlaufen und die Seilschlaufenhalter jedoch auch so ausgestaltet werden, daß die Seilschlaufen auf die Oberseite dicht benachbarter Hohlräume heruntergeklappt und in dieser Position gehalten werden, da bei dieser Ausführungsform auch oberhalb des im Inneren des U-Profils liegenden Bodens der Hohlräume genügend Platz zur Aufnahme der Seilschlaufen vorhanden ist, ohne daß diese über den Rand des U-Profils hervorragen. In diesem Fall könnten also die Hohlräume auch in engerem Abstand zueinander und zu den Seilschlaufen angeordnet werden und beispielsweise in der Summe ein Drittel oder mehr von der Gesamtlänge der Schiene beanspruchen.

Insgesamt ist es jedoch bevorzugt, wenn die Hohlräume, bezogen auf die Gesamtlänge der Vorrichtung, in ihrer Summe weniger als die Hälfte der Länge der Grundplatte ausmachen und bezogen auf die Fläche der Grundplatte maximal ein Drittel der Grundplatte erfassen.

Ein günstiges Verhältnis von Haltenocken bzw. Hohlräumen zu verbleibender Schienengrundfläche erhält man, wenn die Gesamtquerschnittsfläche aller Hohlräume am Grund einer Schiene zwischen 15 % und 25% der gesamten Grundfläche der Grundplatte (einschließlich der Aussparung) liegt.

Die Seitenwände des Hohlraumes können sich gemäß einer Ausführungsform senkrecht zur Grundplatte erstrecken, gemäß einer anderen Ausführungsform können sie aber auch einen Winkel mit der Grundplatte einschließen, der, jeweils in derselben Richtung gemessen, zwischen 60 ° und 120 ° liegen kann. Insbesondere können dabei gegenüberliegende Seitenwände der Aussparung eine entgegengesetzte Neigung zur Grundplatte haben, was bedeutet, daß der in einer Richtung gemessene Winkel, den eine Seitenwand mit der Grundplatte einschließt, kleiner als 90 ° ist, während der entsprechende Winkel der gegenüberliegenden Seite größer als 90 ° ist. Auf diese Weise erreicht man, daß die Hohlräume und die komplementär daraus gebildeten Nocken wahlweise einen Trapez- oder Schwalbenschwanzquerschnitt haben. Je nachdem, ob entsprechende Fertigbetonplatten bzw. -wände mit horizontal oder mit vertikal ausgerichteter Schiene gegossen werden, ist es zweckmäßig, bei einer rechteckigen Aussparung zwei in vertikaler Richtung gegenüber liegende Wände so zu gestalten, daß sie im Schnitt ein Trapezprofil definieren, während die zwei hierzu senkrecht angeordneten Wände so zueinander geneigt sind, daß sie ein Schwalbenschwanzprofil bilden, d.h. daß die Wände der Hohlräume effektiv Hinterschneidungen bilden. Die das Schwalbenschwanzprofil definierenden Wände sind dabei diejenigen, die während des Gießens einer entsprechenden Platte im wesentlichen vertikal ausgerichtet sind, während die das Trapezprofil definierenden Wände horizontal verlaufende Kanten haben und vertikal übereinander angeordnet sind. Hierdurch wird vermieden, daß sich in den Hohlräumen beim Gießen entsprechender Betonplatten Luftblasen in den Hinterschneidungen bilden, die dann nicht mit Beton ausgefüllt wären.

Ansonsten können entsprechende geneigte Seitenwände selbstverständlich auch mit zur Grundplatte senkrechten Seitenwänden kombiniert werden oder aber gegenüberliegende Seitenwände können auch zur selben Seite hin geneigt sein, so daß sich ein Parallelogrammprofil bildet oder aber die Neigungswinkel können jeweils beide größer oder beide kleiner als 90 °, jedoch voneinander verschieden sein. Hinterschneidungen sollten jedoch immer so gebildet werden, daß sie während des Gießens einer Betonplatte nicht durch die dann jeweils oben liegende Seitenwand einer Aussparung definiert werden, um die Ausbildung von Luftblasen in der Hinterschneidung zu vermeiden.

Weiterhin versteht es sich, daß entsprechende Hohlräume, wie sie für die Grundplatte beschrieben wurden, auch in den Seitenplatten einer U-Profilschiene ausgebildet werden könnten.

Generell ist es zweckmäßig, bei den Hohlräumen scharfe Ecken und Übergänge zu vermeiden und die Eckbereiche zwischen den Seitenwänden etwas abzurunden. Die Hohlräumen müssen auch nicht notwendigerweise rechteckig ausgebildet sein, sondern sie können beliebig polygonförmig oder auch kreisförmig oder elliptisch ausgebildet sein. Auch bei solchen Querschnittsformen kann man durch entsprechende Neigung der Seitenwände Hinterschneidungen erzeugen und die Seitenwände insgesamt so neigen, daß jedenfalls ein beim Gießen oben liegender Abschnitt keine Hinterschneidung definiert, um Luftblasenbildung zu vermeiden.

Ein weiterer Vorteil der relativ großen Hohlräume in den Schienen der vorliegenden Erfindung liegt auch darin, daß man sowohl für den Beton als auch für den Vergussmörtel grobkörnigere und damit preiswertere Zuschlagsstoffe verwenden kann, da der Beton oder Mörtel auch dann die großvolumigen Hohlräume noch problemlos ausfüllen kann, was bei kleineren Strukturen problematisch wäre.

Gemäß einer Ausführungsform der Erfindung ist weiterhin vorgesehen, daß die Schiene mehrere Hohlräume aufweist, die über die Länge der Schiene verteilt sind, wobei die Schiene bezüglich der zu den beiden Enden der Schiene gemessenen Abständen der Hohlräume asymmetrisch ausgebildet ist.

Wenn also die lichten Abstände der Hohlräume von einem Ende der Schiene, angefangen bei dem diesem Ende nächstliegenden Hohlraum bis zu dem am weitesten von dem betreffenden Ende entfernten Hohlraum, eine Wertereihe x₁, x₂, .....xₙ bilden, so unterscheidet sich eine entsprechende, von dem anderen Ende aus gemessene Wertereihe y₁, y₂,...yₙ der lichten Abstände der Hohlräume in allen Wertepaaren xᵢ,yᵢ (mit i = 1...n).

Dabei sollten die lichten Abstände der Hohlräume zu einem der Schienenenden sich von den entsprechenden, abstandsmäßig nächstgelegenen lichten Abständen der Hohlräume zu dem anderen Schienenende sich vorzugsweise um einen Betrag unterscheiden, der mindestens der Länge der Hohlräume, gemessen in Schienenlängsrichtung, entspricht.

Dies bedeutet, daß bei in Längsrichtung umgekehrter Einbaulage zweier Schienen die Hohlräume bezüglich des jeweiligen Fertigbauteils unterschiedliche, um den jeweiligen Unterschiedsbetrag versetzte Positionen haben.

In diesem Sinne umfasst die vorliegende Erfindung auch eine Kombination zweier derartiger Schienen für die Verbindung zweier benachbarter Fertigbauteile, bei welchen die einander gegenüberliegenden Schienen benachbarter Fertigbauteile in Ihrer Längsausrichtung relativ zueinander um 180° verdreht angeordnet sind, so das die Hohlräume der gegenüberliegenden Schienen versetzt zueinander angeordnet sind. Es hat sich überraschenderweise herausgestellt, daß die so miteinander verbundenen Fertigbauteile eine noch deutlich verbesserte Querkrafttragfähigkeit parallel zu Fuge aufweisen als wenn die Hohlräume der Schienen und damit entsprechende Haltenocken auf beiden Seiten der Fuge genau gegenüberliegend angeordnet sind, wie es bei in Längsrichtung symmetrischen Schienen bzw. bei symmetrischer, nicht versetzter Anordnung der Haltenocken auf den gegenüberliegenden Seiten der Verbindungsfuge der Fall wäre. Zweckmäßigerweise ist gemäß einer Variante der wechselseitige Versatz der Hohlräume der einander gegenüber liegenden Schienenpaare gerade so groß wie der halbe Wiederholabstand der Hohlräume entlang einer der Schienen. Damit liegt ein Hohlraum der einen Schiene genau in der Mitte zwischen zwei Hohlräumen der anderen, gegenüber liegenden Schiene, wobei die Hohlräume entlang einer Schiene vorzugsweise gleichmäßig voneinander beabstandet sind.

Es versteht sich, daß damit auch Kombinationen von Schienen bzw. miteinander verbundene Fertigbauteile von der vorliegenden Erfindung umfasst sind, bei welchen die Schienen zwar bezüglich ihrer Längsrichtung symmetrisch angeordnete Hohlräume aufweisen, jedoch entsprechend versetzt an den Stirnseiten der verbundenen Fertigbauteile angeordnet werden, wobei sie zu diesem Zweck insgesamt etwas kürzer ausgebildet sind als die zugehörigen Stirnseiten der Fertigbauteile oder entsprechend gekürzt werden.

Bei all diesen Kombinationen zweier Schienen ist eine Variante der Erfindung bevorzugt, bei welcher die Schienen bezüglich der Abstände der Durchtrittspunkte der Seilschlaufen zu den jeweiligen Enden der Schiene gleichwohl im Wesentlichen symmetrisch ausgebildet sind. Während also die Betonnocken am Grund der beiden gegenüberliegenden Schienen in Schienenlängsrichtung zueinander versetzt angeordnet sind, sollte die (ausgeklappten) gegenüberliegenden Seilschlaufen dennoch jeweils paarweise auf gleicher Höhe liegen. Dies wird durch die im wesentliche symmetrische Ausbildung der Abstände der Seilschlaufendurchtrittspunkte an der Grundplatte der Schienen zu den Enden der Schienen gewährleistet. wobei es ausreicht, wenn diese Symmetrie mit einer Toleranz von 1 bis 3 cm eingehalten wird, da die ausgeklappten, unmittelbar gegenüberliegenden Seilschlaufen angesichts ihrer Flexibilität dann immer noch in unmittelbarer Nachbarschaft liegen können und über den eingeschobenen Bewehrungsstab und den Betonverbund Zugkräfte unmittelbar und wechselseitig aufeinander übertragen können.

Die Erfindung sieht auch eine Kombination zweier Schienen für die Verbindung zweier benachbarter Fertigbauteile vor, bei welcher die Seitenplatten der einen Schiene eine senkrecht zur Grundplatte gemessene Höhe haben, die mindestens das Doppelte der Höhe der Seitenwände der anderen Schiene beträgt.

Gemäß einer Ausführungsform sollten bei einer solchen Kombination zweier Schienen die Seitenplatten der einen Schiene eine Höhe von mindestens 50 mm, und die Seitenplatten der anderen Schiene eine Höhe von höchstens 30 mm haben.

Insbesondere umfasst die vorliegende Erfindung auch Betonfertigteile, die mit den Schienen und Kombinationen von Schienen, wie sie in den Ansprüchen definert sind, hergestellt sind.

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren. Es zeigen:
- Figur 1: eine perspektivische Ansicht der offenen Seite eines Abschnittes einer Profilschiene mit einer Seilschlaufe und kastenförmigen Hohlräumen in der Grundplatte,
- Figur 2: eine perspektivische Ansicht eines Profilschienenabschnittes von der Seite der Grundplatte her,
- Figur 3: einen Querschnitt durch eine erste Ausführungsform einer Profilschiene,
- Figur 4: einen Querschnitt durch eine zweite Ausführungsform einer Profilschiene,
- Figur 5: einen Längsschnitt durch Betonfertigteilplatten mit eingegossenen Profilschienen gemäß den Figuren 3 und 4, und
- Figur 6: einen horizontalen Querschnitt durch zwei miteinander verbundene Betonfertigteile mit entsprechenden Profilschienen,
- Figur 7: verschiedene Kombinationen von Querschnitten der Hohlräume in zwei zueinander senkrechten Richtungen,
- Figur 8: eine an einem Fertigbauteil angeordnete, unterbrochen dargestellte Schiene, die zu den beiden Schienenenden hin asymmetrische lichte Abstände der Hohlräume aufweist, und
- Figur 9: zwei Fertigbauteile, deren Fuge mit Hilfe zweier Schienen gebildet wird, die in Längsrichtung asymmetrisch verteilte Hohlräume und zudem unterschiedlich hohe Seitenplatten aber symmetrisch angeordnete Seilschlaufendurchtrittspunkte haben.

Man erkennt in Figur 1 eine insgesamt mit 10 bezeichnete Schiene, die ein im wesentlichen U-förmiges Profil hat (wie man deutlicher in Figur 3 erkennt) und die aus einer Grundplatte 11 und zwei hierzu im wesentlichen rechtwinklig abgewinkelten Seitenplatten 12a, 12b besteht. Die Grundplatte 11 weist zum einen Durchbrüche für die Aufnahme von Seilschlaufen 7 auf, wobei entsprechende Halteteile 15 für die Seilschlaufen 7, die im allgemeinen aus Kunststoff bestehen, in die Durchbrüche eingesetzt sind und die sie im wesentlichen ausfüllen. Die Seilschlaufen werden durch kurze Stahlseilabschnitte 8 gebildet, die doppelt zusammengelegt und mit ihren freien Enden über eine entsprechende Hülse fest miteinander verbunden sind, wobei sich diese freien Enden nach dem Vergießen der Schiene 10 mit einer Betonplatte in das Innere der Betonplatte hineinerstrecken und die Seilschlaufen 7 aus einer seitlichen Stirnfläche der Betonplatte hervorstehen. Zusätzlich zu den Durchbrüchen, welche durch die eingesetzten Halteelemente 15 verdeckt sind, sind noch Hohlräume 1 in Form von Vertiefungen bzw. Hohlräumen der Grundplatte 11 vorgesehen, die sich von der Unterseite der Profilschiene her in das Innere des U-Profils hineinerstrecken. Diese Hohlräume werden durch eine entsprechende, im wesentlichen rechtwinklige Öffnung in der Grundplatte 11 gebildet und zum anderen durch eine an der Unterseite offene und ansonsten im wesentlichen quaderförmige Kunststoffbox, die aus Seitenwänden 2, 3, 4, 5 und einem Boden 6 besteht, so daß sich ein an fünf Seiten geschlossener, quaderförmiger Körper ergibt, der mit seiner offenen Seite im wesentlichen in der Ebene der Grundplatte 11 liegt und somit einen in das Innere der U-Profil-Schiene 10 hineinragenden Hohlraum 1 bildet.

In Figur 2 erkennt man die schon in Figur 1 perspektivisch dargestellte Schiene 10 nochmals in einer ebenfalls perspektivischen Rückansicht von der Unterseite des Bodens 11 her. Auch hier erkennt man wieder die Grundplatte 11 und eine Seitenwand 12a der Schiene, das Halteelement 15 für die Seilschlaufen 7 und den Hohlraum1 mit Boden 6 und sichtbaren Seitenwänden 2, 3, wobei die Seitenwände 4, 5 aufgrund der perspektivischen Ansicht verdeckt sind.

Weiter erkennt man an der Seitenwand 3 noch zusätzliche Halteelemente 31, die so angeordnet sind, daß sie hinter der Kante der die Kunststoffbox aufnehmenden Öffnung der Bodenplatte 11 verrasten und damit diese Kunststoffbox an der Schiene festhalten, wobei der Rand der Kunststoffbox z. B. einen kleinen Flansch 32 aufweisen kann, der dicht an der Unterseite der Bodenplatte 11 anliegt.

In Figur 3 erkennt man wiederum die Schiene 10 im Querschnitt bzw. in einer stirnseitigen Ansicht entsprechend Figur 1 oder Figur 2 von unten. Auch hier erkennt man wieder die durch eine im wesentlichen quaderförmige Kunststoffbox gebildete Aussparung 1, welche Seitenwände 2, 3, 5 (sowie eine nicht sichtbare Seitenwand 4, die der Seitenwand 2 gegenüberliegt) und einen Boden 6 aufweist. In dieser Darstellung erkennt man auch den kleinen Flansch an der Kunststoffbox, welche den Hohlraum1 definiert und an der Außenseite der Seitenwände 3, 5 Widerhaken oder Federelemente 31 in engem Abstand zu dem Flanschrand 32, welche hinter dem Rand der Öffnung in der Bodenplatte verrasten und damit diese Kunststoffbox sicher und im wesentlichen dicht in der Öffnung der Bodenplatte 11 festhalten. Man erkennt außerdem, daß auch die Seitenplatten 12a, 12b des U-Profils 10 eine zusätzliche Profilierung bzw. Ausbauchung haben, die für einen besseren Halt der Schiene in der Stirnfläche einer Betonplatte sorgt.

Figur 4 zeigt den Querschnitt oder auch eine Stirnansicht ähnlich wie Figur 3 für eine zweite Variante einer Profilschiene 20. Diese Profilschiene 20 unterscheidet sich von der Profilschiene 10 im Wesentlichen nur durch die wesentlich höheren Seitenplatten 22a, 22b, die ein deutlich tieferes U-Profil definieren als die Seitenplatten 12a, 12b des U-Profils 10. Außerdem sind diese Seitenplatten in dem hier dargestellten Ausführungsbeispiel noch mit Vorwölbungen 23 und rückspringenden Abschnitt 24 versehen, die ebenfalls dazu dienen sollen, den Halt der Profilschiene 20 in einem Betonfertigteil bzw. einer Stirnfläche des Betonfertigteils zu verbessern. Außerdem sind in diesem Fall die Seitenplatten 22a, 22b gegenüber der Grundplatte 21 um einen von 90 ° abweichenden Winkel abgewinkelt, so daß die durch diese Profilschiene 20 in der Stirnfläche einer Betonplatte gebildeten Nut einen leicht trapezförmigen Querschnitt hat, deren Weite vom Grund zur Öffnung hin leicht zunimmt.

Alle übrigen Details, d.h. insbesondere die Einzelheiten des Seilschlaufenhalters 15 des Seilabschnittes 8 und der Seilschlaufe 7 sowie des Hohlraums 1 sind mit den bereits zu den Figuren 1 bis 3 beschriebenen Details identisch. Wegen der größeren Tiefe des U-Profils 20 liegt allerdings ein großer Teil der Seilschlaufe 7 noch innerhalb dieses U-Profils, während im Ausführungsbeispiel gemäß Figur 3 diese Seilschlaufe 7 zum größten Teil außerhalb des U-Profils 10 liegt.

Die Figuren 5 und 6 zeigen die entsprechenden Profilschienen 10, 20 im eingebauten Zustand, wobei auch der Zweck der unterschiedlich tiefen U-Profile 10 bzw. 20 deutlich wird. Man erkennt in Figur 5 zwei Betonfertigteile in Form von Platten 40, 50, die entlang einer Fuge 45 miteinander verbunden sind. In diesem Längsschnitt erkennt man, daß sie die Endabschnitte der Stahlseile 8, die durch geeignete Endhülsen fest miteinander verbunden sind, weit in die Betonplatten 40, 50 hineinerstrecken und mit diesen vergossen sind. Eine strichpunktierte Linie deutet die Lage eines Bewehrungsstabes 46 an, der sich durch die einander wechselseitig überdeckenden Seilschlaufen 7 hindurch erstreckt, die wiederum aus den U-förmigen Profilschienen 10 bzw. 20 herausgeklappt sind und, wie man vor allem in der vergrößerten Darstellung oben rechts in Figur 5 erkennt, einander überdecken.

In dem dargestellten Ausführungsbeispiel weisen die beiden Profilschienen 10, 20 jeweils fünf Seilschlaufen an in wesentlichem den gleichen in Längsrichtung der Schienen gemessenen Positionen auf.

Vor dem Gebrauch, d.h. vor der Verbindung der beiden Betonwände 40, 50 sind die Seilschlaufen 7 im allgemeinen in die Profilschienen eingeklappt und werden durch die entsprechend ausgebildeten Halteelemente 15, die man hinsichtlich dieser Ausgestaltung besonders gut in Figur 1 erkennt, in der eingeklappten Position innerhalb des U-Profils gehalten. Zum Gebrauch, d.h. für die Verbindung zweier aneinander angrenzender Betonfertigteile über die Fuge 45 werden diese Seilschlaufen 7 aus den mit den Betonwänden 40, 50 vergossenen Profilschienen 10 bzw. 20 herausgeklappt und gelangen dann in die in Figur 5 und auch in Figur 6 dargestellte Position, in der die Seilschlaufen 7 gegenüberliegender Profilschienen 10 und 20 einander überlappen.

Man erkennt weiterhin, daß in regelmäßigen Abständen zwischen den Seilschlaufen und den entsprechenden Seilschlaufenhaltern 15 in den Grundplatten 11, 21 der Profilschienen 10 bzw. 20 Hohlräume 1 angeordnet sind, die bereits ausführlich unter Bezug auf die Figuren 1 bis 4 beschrieben wurden. In dem in Figur 5 und in Figur 6 dargestellten Zustand, in welchem die Profilschienen 10 bzw. 20 mit entsprechenden Betonfertigteilen 40, 50 vergossen worden sind, erstreckt sich Betonmaterial, aus welchem die Elemente 40, 50 bestehen, selbstverständlich bis in die Hohlräume 1 hinein und bildet auf diese Weise mehrere (im konkreten Fall fünf) in regelmäßigen Abständen zwischen den Seilschlaufen 7 angeordnete Haltenocken.

In der Draufsicht der Figur 6 wird deutlich, auf welche Weise die U-Profile 10 bzw. 20 in den Stirnflächen von Betonfertigteilen Nuten definieren, in welchen die Seilschlaufen 7 zunächst in eingeklapptem und später für die Verbindung der beiden Fertigteile 40, 50 auch in ausgeklapptem Zustand zumindest teilweise aufgenommen werden können. Dabei ist eines der U-Profile, nämlich das U-Profil 20 bewusst deutlich tiefer ausgebildet als das U-Profil 10, weil es auf diese Weise möglich ist, den ausgeklappten Seilschlaufen 7 bei gegebener Größe entsprechend Platz zwischen den Stirnflächen der Betonfertigteile 40, 50 zu geben.

Dabei sind auch beide Schienen 10 bzw. 20 bewusst unterschiedlich tief ausgebildet, weil die Grundplatte 11 der Schienen 10 im Falle mancher Betonfertigteile, insbesondere bei Stützen, einen hinreichend großen Abstand von inneren Bewehrungselementen dieser Fertigteile einhalten muss, die aber andererseits wieder relativ nah an der Oberfläche des Betons bzw. dem Fertigteil 50 zugewandten Stirnfläche angeordnet sind, so daß es im Falle mancher Betonfertigteile, wie insbesondere bei manchen Stützen, nicht möglich ist, die tieferen U-Profile 20 einzusetzen. Andererseits haben aber die Seilschlaufen aus Gründen der praktischen Handhabbarkeit eine Mindestlänge in der Größenordnung von 70 mm, so daß sie in ausgeklapptem Zustand nicht in eine gegenüberliegende Nut mit geringer Tiefe von z. B. nur 20 mm hineinpassen würden, wenn die verbleibende Fuge 45 zwischen den am weitesten vorspringen Kanten Der Stirnflächen bzw. Nuten eine gewisses Maximalmaß von z. B. ebenfalls 20 mm nicht übersteigen soll.

Die Kombination eines flachen U-Profils 10 mit einem tiefen U-Profil 20 ermöglicht dann aber einerseits einen ausreichenden Abstand zu Bewehrungselementen beispielsweise auf der Seite einer Stütze durch Anbringen einer flachen Schiene 10 und Anbringen eine tiefen Schiene 20 an der Stirnfläche eine Betonplatte und dennoch eine relativ schmale Fuge 45 und ein insgesamt relativ kleines Volumen, das mit der (im allgemeinen relativ teuren) Vergussmasse für die Verbindung entsprechender Betonfertigteile auszufüllen ist, wobei dieses Volumen im wesentlichen durch das Volumen der beiden U-Profile 10, 20 und die aufgrund des Abstandes der Betonfertigteile 40, 50 verbleibende Fuge 45 definiert wird. Dieses Volumen bzw. der Abstand der gegenüberliegenden Grundplatten 11, 21 der gegenüberliegenden Schienen 10, 20 bietet gleichzeitig genug Raum für das vollständige Ausklappen von Seilschlaufen 7 mit einer Länge, die bis zu dem Betrag der Summe der Tiefen der beiden Schienen zuzüglich der Breite der verbleibenden Fuge 45 betragen kann.

Dabei liegt in den relativ großvolumigen Hohlräumen 1 am Grund der U-Profile 10 bzw. 20 auch noch ein positiver Nebeneffekt, da sie ihrerseits das durch Vergussmasse bzw. Vergussmörtel auszufüllende Volumen verkleinern, wenn sie in das Innere der Schiene hineinragen.

Bezogen auf die Gesamtflächen der Grundplatten 11, 21 machen in den dargestellten Ausführungsformen die Grundflächen der Hohlräume 1 vorzugsweise zwischen 10 % und 35 % der Fläche der Grundplatten 11, 21 aus.

Figur 7 zeigt noch einige mögliche Querschnittsformen der Hohlräume 1 mit teilweise hinterschnittenen Seitenwänden 3, 5 bzw. 2, 4.

In all diesen Fällen ist vorgesehen, daß der durch den Hohlraum 1 gebildete Betonnocken sich mindestens in einer Querschnittsrichtung von der Betonplatte in das U-Profil hinein im Querschnitt erweitert. Figur 7 zeigt ganz oben die Draufsicht auf einen Hohlraum bzw. einen entsprechenden, sich in einem solchen Hohlraum ausbildenden Betonnocken. Weiterhin sind zwei Querschnittslinien A und B wiedergegeben. In den darunter liegenden Teilbildern sind verschiedene Querschnittskombinationen "A" und "B" dargestellt, wobei der Längsquerschnitt "A" aus Platzgründen etwas verkürzt dargestellt ist.

Wie man sieht, haben die Betonnocken, die sich durch entsprechende Hohlräume ergeben, in mindestens einer Querschnittsrichtung einen sich von der Platte nach außen hin erweiternden Querschnitt, was in der Praxis zu einem größeren Ausbruchkeil im Beton führt und somit eine erhöhte Querkrafttragfähigkeit der indirekt über diese Nocken gesicherten Schienen und Seilschlaufen bewirkt. Entlang mindestens einer Seitenwand ist jedoch in allen Querschnittskombinationen eine Hinterschneidung vermieden, wobei die Schiene mit ihren Hohlräumen immer so angeordnet wird, daß eine jeweils oben liegende Wand der Hohlräume immer eine der Seitenwände ist, die keine Hinterschneidung definieren.

In Figur 8 ist schematisch entlang einer Stirnseite eines Fertigbauteils bzw. einer Fertigbauwand 40 eine Schiene 20 mit ihren beiden asymmetrischen Enden dargestellt, wobei der mittlere Abschnitt der Schiene und der Wand 40 durch eine Unterbrechung fortgelassen ist. Die Besonderheit der Schiene nach Figur 8 liegt darin, daß die lichten Abstände x₁ bis xₙ, gemessen von einem Ende der Schiene 20 bis zu den jeweiligen Hohlräumen 1, sich von entsprechenden Abständen y₁ bis yₙ unterscheiden, die man von dem entgegengesetzten Ende der Schiene messen würde, wiederum angefangen bei dem diesem Ende nächstliegenden bis hin zum entferntesten Hohlraum. Mit anderen Worten, die Schiene ist bezüglich der lichten Abstände der Hohlräume 1 von den Enden der Schiene asymmetrisch ausgebildet.

Den Zweck dieser Maßnahme erkennt man anhand der Figur 9, die einen Verbindungsbereich zweier benachbarter Fertigbauteile 40, 50 wiedergibt, an deren Stirnseiten entsprechende Schienen 10, 20 mit Seilschlaufen 5 angeordnet sind. Dabei ist die eine Schiene 10 gegenüber der anderen Schiene 20 um eine in der Papierebene liegende, horizontale Achse um 180° verdreht, d.h. daß dem unteren Ende der links dargestellten Schiene 20 entsprechende Ende ist bei der rechts dargestellten Schiene 10 oben angeordnet. Dies hat zur Folge, daß sich die Betonnocken der Fertigbauteile, die sich durch Eindringen des Betons in die Hohlräume 1 bilden, auf der einen Seite der Verbindungsfuge gegenüber den auf der gegenüberliegenden Seite gebildeten Nocken versetzt angeordnet sind, während sich die Austrittspunkte der Seilschlaufen immer noch derselben Höhe befinden.

Zusätzlich ist in Figur 9 noch eine von dieser wechselseitigen Versetzung der Nocken unabhängige Variante dargestellt, daß die Seitenwände der einen Schiene deutlich niedriger sind als die Seitenwände der anderen Schiene. Während also die links dargestellte Schiene 20 zum Beispiel eine Seitenwandhöhe von ca. 70 mm haben kann, hat die rechts dargestellte Schiene 10 nur eine Höhe von ca. 20 mm.

Die asymmetrische Anordnung der Nocken bezüglich der Enden der jeweiligen Schienen ist jedoch von dieser unterschiedlichen Höhe beider Schienen unabhängig. Auch gleichartige Schienen 10, 20 würden bei entsprechender Verdrehung um eine horizontale Achse um 180° zu der versetzten Anordnung der gegenüberliegenden Hohlräume 1 und der sich darin ausbildenden Betonnocken führen. Hingegen sind die Durchbrüche für die Seilschlaufen und die entsprechenden Seilschlaufen 5 annähernd symmetrisch bezüglich der beiden Schienenenden angeordnet, so daß die Seilschlaufen gegenüberliegender Fertigbauteile relativ nahe beieinander liegen, wie dies in Figur 9 dargestellt ist. Dies führt bei großen Belastungen zu einer günstigen Kraftübertragung unmittelbar zwischen den Seilschlaufen, die jeweils ein eng zusammenliegendes Paar bilden.

Die Länge der Hohlräume 1 bzw. der Nocken beträgt in diesem Beispiel etwa 60 bis 80 mm, ihre Breite beträgt etwa 30 bis 55 mm und ihre Höhe etwa 20 mm. Der Abstand zwischen den Seilschlaufen liegt bei etwa 250 mm, was auch dem Wiederholabstand der Hohlräume 1 entspricht, die nur zu den Enden der jeweiligen Schiene einen unterschiedlichen Abstand haben, wobei die Differenz der lichten Abstände der äußersten Hohlräume 1 zu den ihnen nächstliegenden Enden der Schiene 10 bzw. 20 in etwa dem halben Wiederholabstand entspricht, also etwa 125 mm beträgt oder irgendeinen anderen Wert zwischen z. B. 100 und 150 mm annimmt. Die vorstehenden Maße der einzelnen Elemente können selbstverständlich unabhängig voreinander realisiert werden.

Auch hinsichtlich der übrigen Merkmale wird für Zwecke der ursprünglichen Offenbarung darauf hingewiesen, daß sämtliche Merkmale, wie sie sich aus der vorliegenden Beschreibung, den Zeichnungen und den Ansprüchen für einen Fachmann erschließen, auch wenn sie konkret nur im Zusammenhang mit bestimmten weiteren Merkmalen beschrieben wurden, sowohl einzeln als auch in beliebigen Zusammenstellungen mit anderen der hier offenbarten Merkmale oder Merkmalsgruppen kombinierbar sind, soweit dies nicht ausdrücklich ausgeschlossen wurde oder technische Gegebenheiten derartige Kombinationen unmöglich oder sinnlos machen. Auf die umfassende, explizite Darstellung sämtlicher denkbarer Merkmalskombinationen wird hier nur der Kürze und der Lesbarkeit der Beschreibung wegen verzichtet.

## Patentansprüche

1. Schiene zur Aufnahme von Seilschlaufen (5) für die Verbindung von Fertigbauteilen (40, 50), bestehend aus einer Schiene (10) mit U-förmigem Profil, welches eine Grundplatte (11) und zwei abgewinkelte Seitenplatten (12a, 12b; 22a, 22b) aufweist, mit Durchbrüchen (9) in der Grundplatte (11) des U-Profils für die Durchführung von Seilschlaufen (7) und mit einer den Halt im Fertigbauteil verbessernden Oberflächenstruktur in Form von vorstehenden und/oder rückspringenden Wandabschnitten in der Grundplatte (11) und/oder an den Seitenwänden (12a, 12b; 22a, 22b) des U-Profils, **dadurch gekennzeichnet, daß** die Oberflächenstruktur mindestens in der Grundplatte (11) des U-Profils zusätzlich zu den Durchbrüchen (9) für Seilschlaufen (5) auch mindestens einen Hohlraum (1) aufweist, dessen in der Ebene der Grundplatte (11) gemessene Querschnittsfläche mindestens 4 cm² und dessen minimales Längen-, Breiten- und Tiefenmaß jeweils mindestens 1 cm beträgt, wobei der mindestens eine Hohlraum (1) durch eine Öffnung in der Grundplatte und einen an seiner Unterseite offenen und im übrigen geschlossenen Hohlkörper gebildet wird, der passend in die in der Grundplatte vorgesehene Öffnung eingesetzt ist.

2. Schiene nach Anspruch 1, **dadurch gekennzeichnet, daß** der Hohlraum (1) sich von seinem Rand in der Ebene der Grundplatte in das Innere der Schiene (10) erstreckende Seitenwände (2, 3, 4, 5) und einen zur Innenseite der Schiene (10) geschlossenen Boden (6) aufweist.

3. Schiene nach Anspruch 2, **dadurch gekennzeichnet, daß** die Wand (2, 3, 4, 5) mit der Grundplatte (11) der Schiene einen in einer Richtung in einer zur Wand senkrechten Ebene gemessenen Winkel zwischen 60 ° und 120 ° einschließt.

4. Schiene nach Anspruch 3, **dadurch gekennzeichnet, daß** mindestens ein Teil der Wände eines Hohlraums bezüglich der Grundplatte (11) unterschiedliche Neigungswinkel aufweist.

5. Schiene nach einem der Ansprüche 1 bis 4, **dadurch gekennzeichnet, daß** der Hohlraum abgerundete Ecken aufweist.

6. Schiene nach einem der Ansprüche 1 bis 5, **dadurch gekennzeichnet, daß** der Hohlraum in der Draufsicht kreisförmig oder elliptisch ausgebildet ist.

7. Schiene nach einem der Ansprüche 1 bis 6, **dadurch gekennzeichnet, daß** die Seitenwände (12a, 12b; 22a, 22b) der Schiene eine senkrecht zur Grundplatte (11) gemessene Höhe zwischen 20 und 80 mm haben.

8. Schiene nach einem der Ansprüche 1 bis 7, **dadurch gekennzeichnet, daß** das U-Profil im Querschnitt trapezförmig ist, wobei die offene Seite des Profils die längere Trapezseite bildet.

9. Schiene nach einem der Ansprüche 1 bis 8, **dadurch gekennzeichnet, daß** der Boden (13) der Hohlräume (1) sich im Abstand zu der Grundplatte (11) und im wesentlichen parallel zu dieser erstreckt.

10. Schiene nach einem der Ansprüche 1 bis 9, **dadurch gekennzeichnet, daß** die Schiene mehrere Hohlräume (1) aufweist, die über die Länge der Schiene verteilt sind, **dadurch gekennzeichnet, daß** die Schiene bezüglich des Abstandes der Hohlräume (1) zu den beiden Enden der Schiene asymmetrisch ausgebildet ist.

11. Schiene nach Anspruch 10, **dadurch gekennzeichnet, daß** die lichten Abstände der Hohlräume zu einem der Schienenenden sich von entsprechenden, abstandsmäßig nächstgelegenen lichten Abständen der Hohlräume zu dem anderen Schienenende sich um einen Betrag unterscheidet, der mindestens der Länge der Hohlräume, gemessen in Schienenlängsrichtung, entspricht.

12. Kombination zweier Schienen nach einem der Ansprüche 10 oder 11 für die Verbindung zweier benachbarter Fertigbauteile, **dadurch gekennzeichnet, daß** die einander gegenüberliegenden Schienen benachbarter Fertigbauteile in Ihrer Längsausrichtung relativ zueinander um 180° verdreht angeordnet sind, so daß die Hohlräume (1) der gegenüberliegenden Schienen versetzt zueinander angeordnet sind.

13. Kombination zweier Schienen nach einem der Ansprüche 10 bis 12, **dadurch gekennzeichnet, daß** die Schienen bezüglich der Abstände der Durchtrittspunkte der Seilschlaufen zu den jeweiligen Enden der Schiene im Wesentlichen symmetrisch ausgebildet sind.

14. Verfahren zum Verbinden zweier benachbarter Betonfertigteile, welche entlang ihrer Verbindungs- bzw. Stirnflächen verlaufende Nuten aufweisen, aus welchen Seilschlaufen hervorstehen, die durch Annähern der Verbindungs- bzw. Stirnflächen und Ausrichten der Seilschlaufen in Überlappung gebracht werden, um eine Bewehrungsstange gleichzeitig durch die Seilschlaufen beider zu verbindender Fertigbauteile hindurchzuführen und anschließend die Nuten und angrenzende Fugen mit einer Vergussmasse zu vergießen, **dadurch gekennzeichnet, daß** dass durch Verwendung der Schienen nach einem der Ansprüche 1 bis 12 am Grund der Nuten Nocken aus Beton oder aus Vergussmasse ausgebildet werden, die sich vom Grund der Nut in das Nutinnere oder in das unter dem Nutgrund liegende Betonmaterial hineinerstrecken und die eine Tiefe bzw. Höhe von mindestens 10 mm und die in einer zum Nutgrund parallelen Ebene eine Querschnittsfläche von mindestens 4 cm² haben.

15. Verfahren nach Anspruch 14, **dadurch gekennzeichnet, dass** eine der Nuten mindestens die doppelte Tiefe hat wie die andere der Nuten wobei Schienen nach einem der Ansprüche 1-12 verwendet werden, wobei die Seitenplatten (22a, 22b) der einen Schiene (20) eine senkrecht zur Grundplatte (21) gemessene Höhe haben, die mindestens das Doppelte der Höhe der Seitenplatten (12a, 12b) der anderen Schiene (10) beträgt.

16. Betonfertigteil oder Bauwerk aus mehreren Betonfertigteilen, **dadurch gekennzeichnet, daß** es an mindestens einer seiner Stirnseiten, Seitenflächen oder Verbindungsstellen eine Schiene oder eine Kombination von Schienen nach einem der vorstehenden Ansprüche 1 bis 13 aufweist.

## Claims

1. Rail for accommodating cable loops (5) for connecting prefabricated components (40, 50), consisting of a rail (10) with a U-shaped profile having a base plate (11) and two angled side plates (12a, 12b; 22a, 22b), with apertures (9) in the base plate (11) of the U-shaped profile for feeding-through cable loops (7) and with a surface structure which improves the grip in the prefabricated component and which is in the form of protruding and/or receding wall portions in the base plate (11) and/or on the side walls (12a, 12b; 22a, 22b) of the U-shaped profile, **characterised in that** the surface structure has, at least in the base plate (11) of the U-shaped profile, in addition to the apertures (9) for cable loops (5), at least one cavity (1), the cross-sectional surface area of which, measured in the plane of the base plate (11), is at least 4 cm² and the minimum length, width and depth dimensions of which are each at least 1 cm, wherein the at least one cavity (1) is formed by an opening in the base plate and a hollow body which is open at its underside and otherwise closed and is inserted to fit into the opening provided in the base plate.

2. Rail according to claim 1, **characterised in that** the cavity (1) has side walls (2, 3, 4, 5) extending from its edge in the plane of the base plate into the interior of the rail (10) and a bottom (6) which is closed to the inside of the rail (10).

3. Rail according to claim 2, **characterised in that** the wall (2, 3, 4, 5) encloses with the base plate (11) of the rail an angle, measured in a direction in a plane perpendicular to the wall, of between 60º and 120º.

4. Rail according to claim 3, **characterised in that** at least a part of the walls of a cavity has different angles of inclination with respect to the base plate (11).

5. Rail according to any of claims 1 to 4, **characterised in that** the cavity has rounded-off corners.

6. Rail according to any of claims 1 to 5, **characterised in that** the cavity is, viewed from above, circular or elliptical in its embodiment.

7. Rail according to any of claims 1 to 6, **characterised in that** the side walls (12a, 12b; 22a, 22b) of the rail have a height, measured perpendicularly to the base plate (11), of between 20 and 80 mm.

8. Rail according to any of claims 1 to 7, **characterised in that** the U-shaped profile is trapezoidal in cross section, the open side of the profile forming the longer side of the trapezium.

9. Rail according to any of claims 1 to 8, **characterised in that** the bottom (13) of the cavities (1) extends at a distance from the base plate (11) and substantially parallel thereto.

10. Rail according to any of claims 1 to 9, **characterised in that** the rail has a plurality of cavities (1) distributed over the length of the rail, **characterised in that** the rail is embodied asymmetrically with respect to the distance of the cavities (1) from the two ends of the rail.

11. Rail according to claim 10, **characterised in that** the clear distances of the cavities from one of the ends of the rail differ from corresponding clear distances, which are positioned closest in terms of distance, of the cavities from the other end of the rail by an amount corresponding at least to the length of the cavities, measured in the longitudinal direction of the rail.

12. Combination of two rails according to any of claims 10 or 11, for connecting two adjacent prefabricated components, **characterised in that** the mutually opposing rails of adjacent prefabricated components are arranged in their longitudinal orientation so as to be rotated relative to one another through 180º, so that the cavities (1) of the opposing rails are arranged offset from one another.

13. Combination of two rails according to any of claims 10 to 12, **characterised in that** the rails are embodied substantially symmetrically with respect to the distances of the points of passage of the cable loops from the respective ends of the rail.

14. Method for connecting two adjacent precast concrete parts having grooves which extend along their connecting or end faces, respectively, and from which protrude cable loops which, by bringing the respective connecting or end faces together and aligning the cable loops, are made to overlap for feeding a reinforcing bar simultaneously through the cable loops of both prefabricated components to be connected and subsequently to cast the grooves and adjoining joints with a casting compound, **characterised in that** by using the rails according to one of claims 1 to 11, cams are formed at the base of the grooves, consisting of concrete or of casting compound, which cams extend from the base of the groove into the interior of the groove or into the concrete material positioned below the base of the groove, wherein the cams have a depth or height of at least 10 mm and a cross-sectional surface area of at least 4 cm² in a plane parallel to the base of the groove.

15. Method according to claim 14, **characterised in that** one of the grooves has at least twice the depth of the other one of the grooves, wherein the rails are used according to one of claims 1-11, wherein the side plates (22a, 22b) of one rail (20) have a height, measured perpendicularly to the base plate (21), which is at least twice the height of the side plates (12a, 12b) of the other rail (10).

16. Precast concrete part or construction made up of a plurality of precast concrete parts, **characterised in that** it has, on at least one of its end sides, side faces or connecting points, a rail or a combination of rails according to one of the preceding claims 1 to 13.

## Revendications

1. Rail destiné à recevoir des boucles de câble (5) pour l'assemblage de pièces préfabriquées (40, 50), constitué d'un rail (10) présentant un profilé en forme de U, lequel comprend une plaque de base (11) et deux plaques latérales (12a, 12b ; 22a, 22b) coudées, ledit rail comprenant des ouvertures (9) dans la plaque de base (11) du profilé en U pour le passage de boucles de câble (7) et une structure superficielle qui améliore la tenue dans la pièce préfabriquée et qui se présente sous la forme de parties de paroi en saillie et/ou en retrait dans la plaque de base (11) et/ou sur les parois latérales (12a, 12b ; 22a, 22b) du profilé en U, **caractérisé en ce que** la structure superficielle comprend au moins dans la plaque de base (11) du profilé en U, en plus des ouvertures (9) pour les boucles de câble (5), au moins une cavité (1) dont la surface en section transversale mesurée dans le plan de la plaque de base (11) atteint au moins 4 cm² et dont la dimension minimale en longueur, en largeur et en profondeur atteint respectivement au moins 1 cm, la ou les cavités (1) étant formées par une ouverture dans la plaque de base et un corps creux qui est ouvert au niveau de sa face inférieure et fermé dans la partie restante, et qui est inséré sans jeu dans l'ouverture ménagée dans la plaque de base.

2. Rail selon la revendication 1, **caractérisé en ce que** la cavité (1) comprend des parois latérales (2, 3, 4, 5) s'étendant à partir de son bord dans le plan de la plaque de base à l'intérieur du rail (10), et un fond (6) fermé par rapport au côté intérieur du rail (10).

3. Rail selon l'une quelconque des revendications 1 ou 2, **caractérisé en ce que** la paroi (2, 4, 5) forme avec la plaque de base (11) du rail un angle compris entre 60° et 120° mesuré dans une direction dans un plan perpendiculaire à la paroi.

4. Rail selon la revendication 3, **caractérisé en ce qu'**au moins une partie des parois d'une cavité présente des angles d'inclinaison différents par rapport à la plaque de base (11).

5. Rail selon l'une quelconque des revendications 1 à 4, **caractérisé en ce que** la cavité comprend des coins arrondis.

6. Rail selon l'une quelconque des revendications 1 à 5, **caractérisé en ce que** la cavité est circulaire ou elliptique en vue en élévation.

7. Rail selon l'une quelconque des revendications 1 à 6, **caractérisé en ce que** les parois latérales (12a, 12b ; 22a, 22b) du rail présentent une hauteur mesurée perpendiculairement à la plaque de base (11) comprise entre 20 et 80 mm.

8. Rail selon l'une quelconque des revendications 1 à 7, **caractérisé en ce que** la profilé en U est trapézoïdal en section transversale, le côté ouvert du profilé formant le côté plus long du trapèze.

9. Rail selon l'une quelconque des revendications 1 à 8, **caractérisé en ce que** le fond (13) des cavités (1) s'étend à une certaine distance de la plaque de base (11) et sensiblement parallèlement à cette dernière.

10. Rail selon l'une quelconque des revendications 1 à 9, **caractérisé en ce que** le rail comprend plusieurs cavités (1), qui sont réparties sur toute la longueur du rail, **caractérisé en ce que** le rail est asymétrique en ce qui concerne l'écart entre les cavités (1) et les deux extrémités du rail.

11. Rail selon la revendication 10, **caractérisé en ce que** les écarts intérieurs entre les cavités et l'une des extrémités de rail se distingue des écarts intérieurs correspondants, les plus proches pour ce qui est de l'écart, entre les cavités et l'autre extrémité du rail d'une valeur qui correspond au moins à la longueur des cavités, mesurée dans la direction longitudinale du rail.

12. Combinaison de deux rails selon l'une quelconque des revendications 10 ou 11 pour l'assemblage de deux pièces préfabriquées voisines, **caractérisée en ce que** les rails opposés l'un à l'autre de pièces préfabriquées voisines sont agencés de manière à être tournés de 180° les uns par rapport aux autres dans leur orientation longitudinale, de sorte que les cavités (1) des rails opposés sont agencées en étant décalées les unes des autres.

13. Combinaison de deux rails selon l'une quelconque des revendications 10 à 12, **caractérisée en ce que** les rails sont sensiblement symétriques en ce qui concerne les écarts entre les points de passage des boucles de câble et les extrémités respectives du rail.

14. Procédé d'assemblage de deux pièces préfabriquées voisines en béton, lesquelles comprennent des rainures s'étendant le long de leurs surfaces d'assemblage ou frontales, desquelles rainures font saillie des boucles de câble, qui sont amenées en chevauchement par rapprochement des surfaces d'assemblage ou frontales et par orientation des boucles de câble, afin de faire passer une barre d'armature simultanément à travers les boucles de câble des deux pièces préfabriquées à assembler puis de verser une masse de scellement dans les joints adjacents, **caractérisé en ce que** l'utilisation des rails selon l'une quelconque des revendications 1 à 11 sur le fond des rainures permet de former des cames faites de béton ou d'une masse de scellement, qui s'étendent depuis le fond de la rainure dans l'intérieur de la rainure ou dans le matériau en béton situé sous le fond de la rainure, et qui présentent une profondeur ou une hauteur d'au moins 10 mm et qui présentent dans un plan parallèle au fond de rainure une surface en section transversale d'au moins 4 cm².

15. Procédé selon la revendication 14, **caractérisé en ce qu'**une des rainures présente au moins une profondeur deux fois supérieure à celle de l'autre rainure, des rails selon l'une quelconque des revendications 1 à 11 étant utilisés, les plaques latérales (22a, 22b) de l'un des rails (20) présentant une hauteur mesurée perpendiculairement à la plaque de base (21), qui atteint au moins le double de la hauteur des plaques latérales (12a, 12b) de l'autre rail (10).

16. Pièce préfabriquée en béton ou construction composée de plusieurs pièces préfabriquées en béton, **caractérisée en ce qu'**elle présente sur au moins l'une de ses faces frontales, de ses faces latérales ou l'un de ses points d'assemblages un rail ou une combinaison de rails selon l'une quelconque des revendications 1 à 15.
